# FASCICULE DE BREVET EUROPEEN

(11) **EP 3 799 934 B1**
(45) Date de publication et mention de la délivrance du brevet: **24.08.2022**
(21) Numéro de dépôt: 20199632.9
(22) Date de dépôt: 01.10.2020
(51) Int. Cl.: A62B 3/00, G08B 17/00

(54) **SYSTÈME DE SÉCURITÉ POUR DES VÉHICULES DE TRANSPORT COLLECTIF DE PASSAGERS COMPRENANT UNE PLURALITÉ DE BRISE-GLACES**
SICHERHEITSSYSTEM FÜR PERSONENBEFÖRDERUNGSFAHRZEUGE MIT EINER MEHRZAHL VON NOTHÄMMERN
SAFETY SYSTEM FOR PUBLIC PASSENGER TRANSPORT VEHICLES COMPRISING A PLURALITY OF EMERGENCY HAMMERS

(30) Priorité: 01.10.2019 FR 1910860
(43) Date de publication de la demande: 07.04.2021
(73) Titulaire: Aguila Technologie, 64210 Bidart (FR)
(72) Inventeur: FORGEOT, Hubert, 64200 BASSUSSARRY (FR)
(74) Mandataire: IP Trust

(56) Documents cités:
- WO-A1-2016/102115
- DE-A1-102012 021 864
- FR-A1- 2 973 546
- US-A1- 2004 050 607

## Description

### Domaine de l'invention

La présente invention concerne le domaine de la sécurité incendie pour les bus et les autocars.

Environ 1 % de la flotte de transit mondiale est considérée comme impliquée dans des incidents liés à un incendie chaque année, mettant souvent les opérateurs, les passagers, les biens et les véhicules en danger. De nombreux autres incendies ne sont pas signalés.

Les systèmes de suppression incendie actuels ne peuvent pas identifier l'étendue et l'emplacement exact d'un incendie et fournissent un avertissement rapide pour les problèmes ou dysfonctionnements éventuels. En outre, ils ne sont liés à aucune commande électronique des véhicules, entraînant une incapacité à arrêter le déversement de carburant en cas d'incendie.

Le projet VULCAN financé par l'Union Européenne concerne un système de détection d'incendie et de fumée et d'extinction pour bus et autocars. L'objectif général est d'améliorer la sécurité des passagers et d'atténuer les risques d'incendie. La technologie développée consiste en un système de réponse intelligent intégré dans les commandes embarquées du véhicule. Elle actionne les détecteurs de fumée et les extincteurs. Les travaux comprenaient également la conception d'un système de détection de fumée pour les véhicules et d'un rapport proposant les paramètres de détection d'incendie les mieux adaptés pour les moteurs.

Lors de la collision suivie d'un incendie survenue entre un autocar et un poids lourd le 23 octobre 2015 sur la RD 17 à Puisseguin (33), les experts ont dénoncé la difficulté pour les passagers d'actionner les dispositifs de désenfumage équipant l'autocar ainsi que la difficulté pour les passagers d'utiliser les deux accès et les sorties de secours de l'autocar.

Concernant les issues de secours, celles-ci sont situées en parties haute et latérale de l'autocar.

En partie haute, l'autocar est équipé de deux trappes d'évacuation des passagers faisant également office d'évacuation des fumées. Leur utilisation comme sortie de secours est recommandée lorsque l'autocar est couché sur son flanc droit, les portes du véhicule étant alors bloquées. L'ouverture des trappes de toit s'effectue par éjection ou par bris à l'aide de marteaux-pics placés sur chaque trappe.

En partie latérale, l'autocar est équipé de cinq vitres tenant lieu d'issues de secours, deux à droite et trois à gauche. Elles portent la mention « Issue de secours » et sont munies chacune d'un marteau-pic situé à proximité immédiate. Pour les utiliser, il est nécessaire de briser préalablement chaque vitre à l'aide d'un des marteaux-pics.

L'expérience montre qu'en cas d'incendie, d'immersion ou de renversement du véhicule, les personnes sont souvent trop paniquées ou blessées pour casser la vitre à temps, de sorte que les personnes dans le véhicule ne sont pas en mesure de s'échapper dudit véhicule. Lors de l'accident de Puisseguin susvisé, sur une cinquantaine de personnes, 8 seulement ont réussi à s'extraire de l'autocar, dont une seule par une de ces issues de secours.

On a ainsi proposé des brise-glaces automatiques comportant un déclencheur pyrotechnique ou électromécanique pour faciliter le bris de la glace et libérer automatiquement l'issue de secours.

### Etat de la technique

Le document DE 10 2012 021864 décrit un système de sécurité pour des véhicules de transport collectif de passagers comprenant une pluralité de brise-glaces commandés par un calculateur délivrant un signal de déclenchement en fonction de l'état d'une pluralité de capteurs reliés audit calculateur, système dans lequel chacun des dits brise-glaces comporte un moyen local de déclenchement et un moyen de communication sans fil pour un déclenchement par un premier signal extérieur.

On connaît dans l'état de la technique la demande de brevet WO2016/102115 décrivant un système de bris de vitre automatique comprenant une unité de détection connectée électriquement, une unité de commande et une unité d'exécution.

L'unité de détection comprend un capteur d'accélération, un détecteur d'incendie à capteur de température et de fumée et un capteur d'eau, chacun étant relié électriquement à l'unité de commande.

L'unité de commande comprend un circuit d'entraînement et de commande algorithmique destiné à traiter les données provenant de l'unité de détection et évaluer si les conditions de déclenchement sont respectées.

Le module d'exécution comprend un dispositif de commande connecté électriquement et des brise-vitres à déclenchement électrique.

Le dispositif de commande envoie des signaux de courant pour commander le fonctionnement des brise-vitres à déclenchement électrique en fonction du résultat de l'évaluation du respect des conditions de déclenchement par l'unité de commande. Cette solution de l'art antérieur permet de réaliser un bris de vitre automatique dans des cas d'urgence, tels qu'une collision, un incendie et une inondation, ce qui augmente les chances des conducteurs et des passagers de parvenir à s'échapper en cas d'urgence.

Le brevet européen EP2552720B1 décrit un autre exemple de véhicule comportant un dispositif de sécurité, le dispositif de sécurité comprenant un brise-vitre comprenant
- un dispositif d'entraînement
- une broche entraînée par le dispositif d'entraînement afin de briser une vitre ainsi que
- des moyens d'activation couplés de manière opérationnelle au dispositif d'entraînement afin d'assurer sa commande. Un moyen d'activation est prévu pour activer manuellement et/ou à désactiver le moyen d'activation.

Le brevet chinois CN109229047 décrit un système de sécurité de véhicule comprenant un module de contrôle principal, un module de détection d'anomalie, un module d'explosion de vitre, un module de diffusion vocale et un module d'alimentation indépendant. Lorsque le signal de détection d'anomalie est supérieur au signal de référence d'anomalie, le module de contrôle principal commande le module de diffusion vocale pour réaliser la diffusion vocale et le module d'explosion de vitre pour commencer à réaliser l'explosion de vitre. Le système de sécurité du véhicule de l'invention casse automatiquement la vitre du véhicule en détectant l'état anormal du véhicule, aidant ainsi les personnes à s'échapper rapidement et améliorant la sécurité.

La demande de brevet britannique GB2552255 décrit un système de rupture de vitre de secours comprend une unité de commande centrale et au moins deux unités de commande de brise-vitre (WBCU) qui sont connectées à l'aide d'un bus de terrain, l'unité de commande centrale contrôlant chaque WBCU. L'unité de commande centrale comprend un circuit de commande et un algorithme de pilotage, configuré pour recevoir des informations de chaque unité WBCU et envoyer un signal d'avertissement et de commande dans une situation d'urgence particulière. Chaque unité WBCU comprend une unité de commande de brise-vitre et une unité de détection, et l'unité de commande dudit brise-vitre comprend en outre un brise-vitre déclenché électriquement. L'unité de commande centrale reçoit et traite les informations provenant de l'unité de détection de chaque unité WBCU, puis détermine quelle vitre doit être brisée et envoie une demande d'activation à l'unité de commande du brise-vitre correspondant. Le brise-vitre de l'unité de commande de brise-vitre actionne la rupture de la vitre en fonction de la demande reçue. Le système peut être utilisé dans un train et peut inclure des capteurs de température, de fumée et d'accélération, ainsi qu'un appareil de prise de vues.

La demande de brevet WO2016141502 décrit un autre exemple de système de bris de vitre pour un système d'évacuation d'urgence et d'alarme automatique.

Le système comprend un appareil de bris de vitre permettant de casser une vitre; un appareil de commande indépendant permettant de recevoir un signal et de commander la détonation de l'appareil de bris de vitre, l'appareil de commande indépendant étant connecté à l'appareil de bris de vitre; un appareil de commande centralisé connecté à une pluralité d'appareils de commande indépendants par l'intermédiaire d'un bus de communication ou d'un câble, les appareils de commande indépendants et/ou l'appareil de commande centralisé comprenant un système d'auto-diagnostic de défaillance qui peut rapidement effectuer un diagnostic de défaillance sur une boucle d'allumage électrique.

Un système d'auto-diagnostic de défaillance peut diagnostiquer rapidement une défaillance de circuit de manière à garantir que le système est dans un état fonctionnel à tout moment et présente un facteur de sécurité élevé.

### Inconvénients de l'art antérieur

Les solutions de l'art antérieur ne sont pas totalement satisfaisantes. Les brise-glaces manuels sont parfois utilisés à mauvais escient, par des vandales.

Les solutions automatiques sont très délicates à mettre au point : elles doivent garantir un déclenchement immédiat et certain lorsque la situation nécessite une évacuation, mais il est également impératif d'éviter tout faux déclenchement qui se traduirait par une dégradation inutile de la vitre. La difficulté est d'arbitrer entre un déclenchement inopiné, et une absence de déclenchement en cas d'incident. Aucune tolérance n'est envisageable. Or il peut se produire des situations ambiguës, par exemple apparition de fumées dues à un **fumeur,** ou une élévation de température due à des conditions climatiques, etc...

### Solution apportée par l'invention

Afin de pallier ces inconvénients, l'invention concerne selon son acception la plus générale un système de sécurité pour des véhicules de transport collectif de passagers comprenant une pluralité de brise-glaces commandés par un calculateur délivrant un signal de déclenchement en fonction de l'état d'une pluralité de capteurs reliés audit calculateur, caractérisé en ce que
- chacun desdits brise-glaces comporte
   o un moyen local de déclenchement, l'état actif/inactif dudit moyen local de déclenchement est commandé par premier un signal extérieur. et
   o un moyen de communication pour un déclenchement par un second signal extérieur.

De préférence, lesdits brise-glaces sont constitués chacun par un boîtier apte à être collé sur une vitre, présentant un bouton de déclenchement manuel.

Avantageusement, chacun desdits brise-glaces comporte un module de communication radiofréquence.

Selon un mode de réalisation particulier, le système comporte en outre un moyen de déclenchement à commande manuelle commune à l'ensemble desdits brise-glaces.

De préférence, chacun desdits brise-glaces comporte une alimentation électrique ainsi qu'un circuit électronique mesurant périodiquement l'état de charge de ladite alimentation électrique, ledit système comportant un calculateur délivrant un signal d'alerte lorsque l'état de charge de l'une au moins desdites alimentations est inférieur à une valeur-seuil et/ou dans le cas d'absence de réponse d'un au moins desdits brise-glaces lors de la transmission d'un signal périodique de contrôle.

Selon un mode de mise en œuvre préféré, l'un desdits capteurs est un détecteur de feu dans le compartiment moteur dudit véhicule.

De préférence, l'un desdits capteurs est un détecteur de fumée et/ou de température dans l'habitacle dudit véhicule.

L'invention concerne aussi un brise-glace caractérisé en ce qu'il comporte un moyen local de déclenchement, et un module de communication radiofréquence, l'état actif/inactif dudit moyen local de déclenchement est commandé par premier un signal extérieur et un moyen de communication pour un déclenchement par un second signal extérieur.

De préférence, ledit brise-glace comporte en outre une alimentation électrique et un circuit déterminant périodiquement un signal représentatif de l'état de ladite alimentation, ledit signal étant périodiquement transmis par ledit module de communication radiofréquence.

L'invention concerne aussi un procédé de déclenchement d'une pluralité de brise-glaces équipant un véhicule de transport collectif de passagers caractérisé en ce qu'il comporte :
- un mode de déclenchement manuel local commandé par un bouton équipant chacun desdits brise-glaces
- un mode de déclenchement centralisé commandé par un calculateur associé à des capteurs physico-chimiques
- un mode de déclenchement manuel centralisé commandé par un bouton de déclenchement manuel commun à l'ensemble desdits brise-glaces
le procédé consistant en outre à commander le passage d'un état « inactif » audit mode de déclenchement manuel local à un état « actif » en cas de détection d'une indisponibilité du conducteur dudit véhicule.

### Description d'un exemple non limitatif de l'invention

La présente invention sera mieux comprise à la lecture de la description détaillée d'un exemple non limitatif de l'invention qui suit, se référant aux dessins annexés où :
- la figure 1 représente une vue schématique de côté d'un autocar selon l'invention,
- la figure 2 représente une vue schématique de dessus d'un autocar selon l'invention,
- la figure 3 représente une vue schématique de l'architecture électronique du système selon l'invention.

### Autocar selon l'invention

Les figures 1 et 2 illustrent un exemple d'autocar équipé selon l'invention.

L'autocar présente un pare-brise avant (8) et comporte plusieurs issues de secours formées par les baies latérales (1 à 7), et les trappes de toit (9, 10) permettant l'évacuation des passagers lorsque l'autocar est couché sur son flanc droit, les portes du véhicule étant alors bloquées, et faisant également office d'évacuation des fumées. L'ouverture de ces issues de secours se fait par bris à l'aide de brise-vitres automatiques (11) placés sur chaque vitre.

Ces brise-vitres automatiques (11) sont fixés sur les vitres par collage d'un socle (12).

Les brise-vitres automatiques (11) comportent de manière connue :
- un boîtier présentant un socle (12) de collage sur une vitre
- un dispositif d'entraînement
- une broche entraînée par le dispositif d'entraînement afin de briser une vitre
- des moyens d'activation couplés de manière opérationnelle au dispositif d'entraînement afin d'assurer sa commande.

Le dispositif d'entraînement comprend une charge explosive ou un moteur électromagnétique, par exemple un ressort armé libéré par un actionneur électromagnétique, ou encore tout autre moyen permettant d'assurer un déplacement d'une masselotte terminée par un pointeau avec une énergie suffisante pour assurer le bris d'une vitre.

### Architecture électronique

La figure 3 illustre un exemple non limitatif de l'architecture électronique.

Dans cet exemple, un calculateur (20) reçoit des signaux électriques transmis par des capteurs (22, 23, 24) par des liaisons filaires, et communique avec les brise-vitres (1) par une communication radiofréquence. Bien entendu, d'autres variantes sont possibles, soit tout filaire, soit tout radiofréquence par exemple.

Les capteurs (22 à 24) fournissent des signaux représentatifs d'événements susceptibles de justifier une évacuation d'urgence.

Il s'agit par exemple d'un capteur de température (22) ou d'un détecteur de flamme placé dans le compartiment moteur, un tel événement étant à l'origine de beaucoup d'accidents graves avec inflammation rapide de l'habitacle du véhicule.

Il s'agit aussi de détecteur de fumées (23) ou de capteurs physico-chimiques délivrant un signal lors de l'apparition de fumées dans l'habitacles.

Il peut aussi s'agir d'accéléromètres (24) délivrant un signal en cas de détection d'un choc ou d'une collision et ou d'accéléromètres détectant le renversement du véhicule.

Ces différents signaux sont exploités par le calculateur (20) pour transmettre au module de communication (25) un signal de déclenchement automatique des brise-vitres (1) lorsque le traitement des signaux provenant des capteurs (22 à 24) détermine une certitude de nécessité d'une évacuation d'urgence.

Lorsque le traitement des signaux (22 à 24) aboutit à une probabilité forte de nécessité d'évacuation, le calculateur (20) transmet un signal d'alarme sonore et/ou lumineux à un module (26) placé à proximité du conducteur du véhicule. Ce module (26) comporte une interface sonore ou visuelle (27) ainsi qu'un bouton d'actionnement manuel (21) permettant au conducteur ou un accompagnant de déclencher un signal de commande des brise-glaces par l'intermédiaire d'un module radiofréquence (25) intégré au module (26) et/ou par un signal transmis au calculateur (20).

Le module (26) contient en outre optionnellement un détecteur de vigilance (28) ou un détecteur de présence, ou un détecteur de vie, dont le signal est transmis au calculateur (20). Ce signal est exploité pour recalculer l'opportunité de commander automatiquement le déclenchement des brise-vitres (1).

Chaque brise-vitre (1) contient un circuit électronique commandant le fonctionnement du déclencheur pyrotechnique ou électromécanique, ainsi qu'une alimentation électrique (32), par exemple une batterie électrique ou un supercondensateur. Un circuit de management de batterie (34) détermine périodiquement l'état de la batterie (32) et transmet un signal par l'intermédiaire d'un calculateur (31) et d'un module radiofréquence (30).

Le calculateur (20) communique une information d'alerte en cas d'insuffisance de charge de l'alimentation d'un ou de plusieurs brise-glaces.

Le bouton d'activation manuel (12) commande un contacteur (33) délivrant un signal numérique au calculateur (31).

Le calculateur (31) inhibe le déclenchement lorsque le calculateur central (20) transmet un signal de neutralisation.

Lorsque le module (26) du conducteur transmet un signal d'indisponibilité du conducteur et que le calculateur central (20) transmet un signal de risque non certain d'évacuation, ou ne transmet pas de signal de neutralisation, le calculateur (31) autorise le déclenchement local du brise-vitre en cas d'action sur le bouton local (12).

### Logique de fonctionnement

Le système selon l'invention présente une architecture prévue pour permettre différents modes de fonctionnement.

Le premier mode est le déclenchement automatique, lorsque le traitement des signaux transmis par les capteurs (22 à 24) aboutit à une certitude de circonstance d'évacuation d'urgence, le déclenchement automatique des brise-vitres (1) est activé, et l'inhibition du déclenchement manuel est désactivée.

Le second mode est le déclenchement semiautomatique, lorsque le traitement des signaux transmis par les capteurs (22 à 24) aboutit à une probabilité de circonstance d'évacuation d'urgence, mais qu'un ou plusieurs capteurs (22 à 24) fournit une information incohérente ou incertaine ou lacunaire, le calculateur (20) commande un signal d'alerte transmis au module (26) du conducteur.

En l'absence de réaction et/ou à la réception d'un signal d'indisponibilité du conducteur, le calculateur (20) commande la libération par les calculateurs locaux (31) de l'activation locale par les boutons (12) prévus sur chaque brise-glace (1).

Le troisième mode est un mode manuel qui est activé par le calculateur local (31) en l'absence de réception de signal de vie du calculateur (20) pendant une durée prédéterminée.

Le mode de déclenchement automatique ou semiautomatique peut aussi commander l'ouverture automatique des issues de secours en cas de situation d'accident (départ incendie et/ou fumée à bord et une vitesse faible (5 km/h, 3 km/h, voire nulle).

Le deuxième et le troisième modes peuvent également libérer l'ouverture manuelle des issues de secours et des portes.

## Revendications

1. **Système** de sécurité pour des véhicules de transport collectif de passagers comprenant une pluralité de brise-glaces (1) commandés par un calculateur (20) délivrant un signal de déclenchement en fonction de l'état d'une pluralité de capteurs (22 à 24) reliés audit calculateur (20), **caractérisé en ce que**
- chacun desdits brise-glaces (1) comporte
o un moyen local de déclenchement (12), l'état actif/inactif dudit moyen local de déclenchement est commandé par premier un signal extérieur, et
o un moyen de communication pour un déclenchement par un second signal extérieur.

2. Système de sécurité selon la revendication 1 **caractérisé en ce que** lesdits brise-glaces sont constitués chacun par un boîtier apte à être collé sur une vitre, présentant un bouton de déclenchement manuel (12).

3. Système de sécurité selon la revendication 1 **caractérisé en ce que** chacun desdits brise-glaces comporte un module de communication radiofréquence (30).

4. Système de sécurité selon la revendication 1 **caractérisé en ce qu'**il comporte en outre un moyen de déclenchement à commande manuelle (21) commune à l'ensemble desdits brise-glaces.

5. Système de sécurité selon la revendication 1 **caractérisé en ce que** chacun desdits brise-glaces (1) comporte une alimentation électrique (32) ainsi qu'un circuit électronique (34) mesurant périodiquement l'état de charge de ladite alimentation électrique (32), ledit système comportant un calculateur (20) délivrant un signal d'alerte lorsque l'état de charge de l'une au moins desdites alimentations est inférieur à une valeur-seuil et/ou dans le cas d'absence de réponse d'un au moins desdits brise-glaces lors de la transmission d'un signal périodique de contrôle.

6. Système de sécurité selon la revendication 1 **caractérisé en ce que** l'un desdits capteurs (22 à 24) est un détecteur de feu dans le compartiment moteur dudit véhicule.

7. Système de sécurité selon la revendication 1 **caractérisé en ce que** l'un desdits capteurs (22 à 24) est un détecteur de fumée et/ou de température dans l'habitacle dudit véhicule.

8. Brise-glaces **caractérisé en ce qu'**il comporte un moyen local de déclenchement, et un module de communication radiofréquence, l'état actif/inactif dudit moyen local de déclenchement est commandé par un premier signal extérieur et un moyen de communication pour un déclenchement par un second signal extérieur.

9. Brise-glaces selon la revendication précédente **caractérisé en ce qu'**il comporte en outre une alimentation électrique et un circuit déterminant périodiquement un signal représentatif de l'état de ladite alimentation, ledit signal étant périodiquement transmis par ledit module de communication radiofréquence.

10. Procédé de déclenchement d'une pluralité de brise-glaces équipant un véhicule de transport collectif de passagers **caractérisé en ce qu'**il comporte :
- un mode de déclenchement manuel local commandé par un bouton équipant chacun desdits brise-glaces
- un mode de déclenchement centralisé commandé par un calculateur associé à des capteurs physico-chimiques
- un mode de déclenchement manuel centralisé commandé par un bouton de déclenchement manuel commun à l'ensemble desdits brise-glaces,
Le procédé consistant en outre à commander le passage d'un état « inactif » audit mode de déclenchement manuel local à un état « actif » en cas de détection d'une indisponibilité du conducteur dudit véhicule.

## Patentansprüche

1. Sicherheitssystem für öffentliche Personenbeförderungsfahrzeuge, umfassend mehrere Nothämmer (1), die von einem Rechner (20) gesteuert werden, der ein Auslösesignal in Abhängigkeit vom Zustand mehrerer Sensoren (22 bis 24) liefert, die mit dem Rechner (20) verbunden sind, **dadurch gekennzeichnet, dass**
- jeder der Nothämmer (1) Folgendes aufweist
o ein lokales Auslösemittel (12), wobei der aktive/inaktive Zustand des lokalen Auslösemittels zuerst durch ein externes Signal gesteuert wird, und
o ein Kommunikationsmittel für ein Auslösen durch ein zweites externes Signal.

2. Sicherheitssystem nach Anspruch 1, **dadurch gekennzeichnet, dass** jeder Nothammer aus einem Gehäuse besteht, das imstande ist, an eine Scheibe geklebt zu sein, einen manuellen Auslöseknopf (12) aufweisend.

3. Sicherheitssystem nach Anspruch 1, **dadurch gekennzeichnet, dass** jeder der Nothämmer ein Hochfrequenz-Kommunikationsmodul (30) aufweist.

4. Sicherheitssystem nach Anspruch 1, **dadurch gekennzeichnet, dass** es ferner ein Auslösemittel mit manueller Steuerung (21) umfasst, das allen Nothämmern gemeinsam ist.

5. Sicherheitssystem nach Anspruch 1, **dadurch gekennzeichnet, dass** jeder der Nothämmer (1) eine Stromversorgung (32) sowie eine elektronische Schaltung (34) aufweist, die periodisch den Ladezustand der Stromversorgung (32) misst, wobei das System einen Rechner (20) aufweist, der ein Warnsignal liefert, wenn der Ladezustand von mindestens einer der Stromversorgungen unter einem Schwellenwert liegt und/oder im Fall des Fehlens einer Antwort von mindestens einem der Nothämmer bei der Übertragung eines periodischen Kontrollsignals.

6. Sicherheitssystem nach Anspruch 1, **dadurch gekennzeichnet, dass** einer der Sensoren (22 bis 24) ein Brandmelder im Motorraum des Fahrzeugs ist.

7. Sicherheitssystem nach Anspruch 1, **dadurch gekennzeichnet, dass** einer der Sensoren (22 bis 24) ein Rauch- und/oder Temperaturmelder im Fahrgastraum des Fahrzeugs ist.

8. Nothammer, **dadurch gekennzeichnet, dass** er ein lokales Auslösemittel und ein Hochfunkfrequenz-Kommunikationsmodul aufweist, wobei der aktive/inaktive Zustand des lokalen Auslösemittels durch ein erstes externes Signal und ein Kommunikationsmittel für ein Auslösen durch ein zweites externes Signal gesteuert wird.

9. Nothammer nach vorangehendem Anspruch, **dadurch gekennzeichnet, dass** er ferner eine Stromversorgung und eine Schaltung umfasst, die periodisch ein Signal bestimmt, das für den Zustand der Stromversorgung repräsentativ ist, wobei das Signal von dem Hochfrequenz-Kommunikationsmodul periodisch gesendet wird.

10. Verfahren zum Auslösen mehrerer Nothämmer, die ein öffentliches Personenbeförderungsfahrzeug ausstatten, **dadurch gekennzeichnet, dass** es umfasst:
- einen lokalen manuellen Auslösemodus, der von einem Knopf gesteuert wird, der jeden der Nothämmer ausstattet,
- einen zentralisierten Auslösemodus, der von einem Rechner gesteuert wird, der physikalisch-chemischen Sensoren zugeordnet ist,
- einen zentralisierten manuellen Auslösemodus, der von einem manuellen Auslöseknopf gesteuert wird, der allen Nothämmern gemeinsam ist,
wobei das Verfahren ferner darin besteht, den Wechsel aus einem "inaktiven" Zustand im lokalen manuellen Auslösemodus in einen "aktiven" Zustand bei Feststellung einer Nichtverfügbarkeit des Fahrers des Fahrzeugs zu befehlen.

## Claims

1. Safety system for public passenger transport vehicles, including a plurality of emergency hammers (1) controlled by a computer (20) that supplies a trigger signal on the basis of the state of a plurality of sensors (22 to 24) connected to said computer (20), **characterized in that**
- each of said emergency hammers (1) comprises
o a local trigger means (12), the active/inactive state of said local trigger means being controlled by first an external signal, and
o a communication means for triggering by a second external signal.

2. Safety system according to claim 1, **characterized in that** said emergency hammers each consist of a casing capable of being adhesively bonded to a window and having a manual trigger button (12).

3. Safety system according to claim 1, **characterized in that** each of said emergency hammers comprises a radiofrequency communication module (30).

4. Safety system according to claim 1, **characterized in that** it further comprises manual-control trigger means (21) common to all of said emergency hammers.

5. Safety system according to claim 1, **characterized in that** each of said emergency hammers (1) comprises a power supply (32) as well as an electronic circuit (34) periodically measuring the state of charge of said power supply (32), said system comprising a computer (20) which supplies a warning signal when the state of charge of at least one of said power supplies is below a threshold value and/or in the event of no response from at least one least of said emergency hammers during the transmission of a periodic control signal.

6. Safety system according to claim 1, **characterized in that** one of said sensors (22 to 24) is a fire detector in the engine compartment of said vehicle.

7. Safety system according to claim 1, **characterized in that** one of said sensors (22 to 24) is a smoke and/or temperature detector in the passenger compartment of said vehicle.

8. Emergency hammers **characterized in that** it comprises local trigger means, and a radiofrequency communication module, the active/inactive state of said local trigger means being controlled by a first external signal and a communication means for triggering by a second external signal.

9. Emergency hammers according to the preceding claim, **characterized in that** it further comprises a power supply and a circuit periodically determining a signal representative of the state of said power supply, said signal being periodically transmitted by said radiofrequency communication module.

10. Method for releasing a plurality of emergency hammers provided in a public passenger transport vehicle, **characterized in that** said method comprises:
- a local manual trigger mode controlled by a button provided on each of said emergency hammers
- a centralized trigger mode controlled by a computer associated with physico-chemical sensors
- a centralized manual trigger mode controlled by a manual trigger button common to all of said emergency hammers,
the method further consisting in controlling the transition from an "inactive" state for said local manual trigger mode to an "active" state in the event of detection of the unavailability of the driver of said vehicle.
